# EUROPÄISCHE PATENTSCHRIFT

(11) **EP 1 392 970 B1**
(45) Veröffentlichungstag und Bekanntmachung des Hinweises auf die Patenterteilung: **22.11.2006**
(21) Anmeldenummer: 02737856.1
(22) Anmeldetag: 27.05.2002
(51) Int. Cl.: F02P 3/05

(54) **ZÜNDVORRICHTUNG, STEUERGERÄT UND ZÜNDANLAGE FÜR EINE BRENNKRAFTMASCHINE**
IGNITION DEVICE, CONTROLLER AND IGNITION UNIT FOR AN INTERNAL COMBUSTION ENGINE
ALLUMAGE, ORGANE DE COMMANDE ET SYSTEME D'ALLUMAGE POUR UN MOTEUR A COMBUSTION INTERNE

(30) Priorität: 06.06.2001 DE 10127363
(43) Veröffentlichungstag der Anmeldung: 03.03.2004
(73) Patentinhaber: SIEMENS AKTIENGESELLSCHAFT, 80333 München (DE)
(72) Erfinder: KIENBAUM, Kurt, 92348 Berg (DE); FÖRSTER, Ralf, 93053 Regensburg (DE); HAIMERL, Stefan, 93049 Regensburg (DE)
(86) Internationale Anmeldenummer: PCT/DE2002/001949
(87) Internationale Veröffentlichungsnummer: WO 2002/099272

(56) Entgegenhaltungen:
- EP-A- 0 447 975
- EP-A- 0 555 851
- EP-A- 0 566 335
- EP-A- 0 701 060
- DE-A- 3 800 932
- PATENT ABSTRACTS OF JAPAN vol. 1998, no. 05, 30. April 1998 (1998-04-30) & JP 10 026069 A (DIAMOND ELECTRIC MFG CO LTD), 27. Januar 1998 (1998-01-27)

## Beschreibung

Die Erfindung betrifft eine Zündvorrichtung für eine Brennkraftmaschine gemäß dem Oberbegriff des Anspruchs 1, ein Steuergerät für eine derartige Zündvorrichtung gemäß dem Oberbegriff des Anspruchs 5 sowie eine Zündanlage gemäß Anspruch 7.

Bei nicht-selbstzündenden Brennkraftmaschinen erfolgt die Zündung des Kraftstoffgemischs in den Brennräumen der Brennkraftmaschine üblicherweise durch eine Zündkerze, über die sich eine Zündspule entlädt.

Wichtig ist hierbei, dass vor dem Zündvorgang eine hinreichend große Energiemenge in der Zündspule gespeichert ist, um einen Zündfunken auslösen zu können, was einen entsprechend großen elektrischen Strom durch die Zündspule voraussetzt.

Andererseits sollte die in der Zündspule gespeicherte elektrische Energie auch nicht zu groß sein, da dies zu einer erhöhten thermischen Belastung von Zündspule und Zündendstufe führt und darüber hinaus den Verschleiß der Zündkerze erhöht.

Vor jedem Zündvorgang sollte also die in der Zündspule gespeicherte elektrische Energie innerhalb einer vorgegebenen Bandbreite liegen, um bei minimaler thermischer Belastung von Zündspule und Zündendstufe und möglichst geringem Verschleiß der Zündkerze eine sichere Auslösung eines Zündfunkens zu ermöglichen.

Zur Ansteuerung der Zündkerze sind Zündendstufen bekannt, die in die elektronische Motorsteuerung (ECU - Electronic Control Unit) integriert sind. Dies bietet den Vorteil, dass die elektronische Motorsteuerung den Strom durch die Zündspule erfassen kann, um beim Erreichen der gewünschten Energiemenge in der Zündspule einen weiteren Stromanstieg zu verhindern.

Es kann jedoch wünschenswert sein, die Zündendstufe als separates Bauteil getrennt von der elektronischen Motorsteuerung auszubilden, wobei die elektronische Motorsteuerung die Zündsignale über eine Steuerleitung an die Zündendstufe überträgt.

Nachteilig an einer derartigen getrennten Ausbildung von elektronischer Motorsteuerung und Zündendstufe ist die Tatsache, dass die elektronische Motorsteuerung nicht in der Lage ist, die in der Zündspule gespeicherte elektrische Energie zu überprüfen. Demzufolge sind bei der Bestromung der Zündspule vor den Zündvorgängen erhebliche Sicherheitsreserven vorzusehen, so dass die in der Zündspule gespeicherte elektrische Energie meist größer als notwendig ist, was zu einer erhöhten thermischen Belastung von Zündspule und Zündendstufe führt und darüber hinaus den Verschleiß der Zündkerze erhöht.

Aus RODENHEBER, R.: Neue Treibergeneration für Kfz-Zündsysteme, Elektronik 19/1991 ist es bekannt, den aktuellen Zündspulenstrom von der Zündendstufe über eine bidirektionale Steuerleitung zu dem Steuergerät zu übertragen, wobei digitale Pegel auf der Steuerleitung verwendet werden.

Weiterhin ist es aus DE 38 00 932 A1 bekannt, zur Rückmeldung des Zündspulenstroms von der Zündendstufe zu dem Steuergerät eine steuerbare Stromquelle einzusetzen, die in Abhängigkeit von dem Zündspulenstrom einen vorgegebenen Strom auf der Steuerleitung einprägt.

Eine ähnliche bidirektionale Datenübertragung für einen KFZ-Datenbus ist auch aus US 4 736 367 bekannt.

Nachteilig an den bekannten Anordnungen ist jedoch, dass nur der Zündspulenstrom übertragen wird.

Der Erfindung liegt somit die Aufgabe zugrunde, bei einer getrennten Anordnung von Zündendstufe und elektronischer Motorsteuerung die Möglichkeit zu schaffen, dass über eine einzige bidirektionale Steuerleitung eine Rückmeldung mehrerer verschiedener Informationen von der Zündendstufe zu der Motorsteuerung erfolgt.

Die Aufgabe wird durch eine Zündvorrichtung gemäß Anspruch 1, ein Steuergerät für eine derartige Zündvorrichtung gemäß Anspruch 5 sowie eine Zündanlage gemäß Anspruch 7 gelöst.

Die Erfindung umfasst die allgemeine technische Lehre, bei einer getrennten Ausbildung von Zündendstufe bzw. Zündvorrichtung einerseits und elektronischer Motorsteuerung bzw. Steuergerät andererseits eine bidirektionale Datenübertragung zwischen dem Steuergerät und der Zündvorrichtung zu ermöglichen, damit die Zündvorrichtung beispielsweise den Ladezustand der Zündspule an das Steuergerät zurückmelden kann.

Anstelle oder zusätzlich zu dem Ladezustand der Zündspule besteht jedoch auch die Möglichkeit, andere Informationen von der Zündvorrichtung zu dem Steuergerät zu übertragen, wie beispielsweise die Funkenbrenndauer oder den aktuellen Schwellenwert des Abschaltstroms der Zündspule.

Erfindungsgemäß erfolgt die Informationsübertragung von der Zündvorrichtung zu dem Steuergerät, indem die Zündvorrichtung auf der Verbindungsleitung zwischen dem Steuergerät und der Zündvorrichtung ein Stromsignal einprägt. Dies erfolgt beispielsweise dadurch, dass die Zündvorrichtung den im Normalbetrieb über die Verbindungsleitung von dem Steuergerät gezogenen elektrischen Strom um einen vorgegebenen Stromhub herauf- oder herabsetzt.

Erfindungsgemäß weist die Zündvorrichtung hierbei eine steuerbare Stromsenke und eine steuerbare Stromquelle auf, die mit dem Steuereingang verbunden ist. Bei einer Aktivierung der steuerbaren Stromsenke wird der von dem Steuergerät gezogene elektrische Strom heraufgesetzt, wohingegen der von dem Steuergerät gezogene elektrische Strom bei einer Aktivierung der steuerbaren Stromquelle in der Zündvorrichtung herabgesetzt wird, was jeweils von dem Steuergerät erkannt werden kann.

Hierzu weist das Steuergerät vorzugsweise mindestens eine Strommesseinheit auf, die den von der Zündvorrichtung gezogenen elektrischen Strom erfasst und dadurch die Aktivierung der steuerbaren Stromquelle bzw. der steuerbaren Stromsenke in der Zündvorrichtung erkennen kann.

Es wurde bereits vorstehend ausgeführt, dass es wünschenswert ist, dass die Zündvorrichtung dem separaten Steuergerät den Ladezustand der Zündspule mitteilt, damit der Ladevorgang der Zündspule bzw. das Hochfahren des elektrischen Stroms durch die Zündspule rechtzeitig begonnen wird. Erfindungsgemäß ist deshalb eine Strommesseinheit vorgesehen, die den durch die Zündspule fließenden elektrischen Strom misst und ausgangsseitig mit der steuerbaren Stromquelle oder der steuerbaren Stromsenke verbunden ist, um beim Erreichen oder Überschreiten eines vorgegebenen Schwellenwertes des durch die Zündspule fließenden elektrischen Stroms ein entsprechendes Signal an das Steuergerät zu geben. Vorzugsweise erfolgt die Messung des durch die Zündspule fließenden Stroms hierbei durch einen mit der Zündspule in Reihe geschalteten Messwiderstand, der mit einem Eingang eines Komparators verbunden ist, wobei der Komparator die über dem Messwiderstand abfallende abfallende Spannung misst, die proportional dem durch die Zündspule fließenden elektrischen Strom ist. Hierbei vergleicht der Komparator den ermittelten Stromwert mit einem vorgegebenen Referenzstromwert und aktiviert die steuerbare Stromquelle bzw. die steuerbare Stromsenke bei einem Überschreiten des Referenzstromwerts.

Darüber hinaus besteht im Rahmen der Erfindung auch die Möglichkeit, dass die Zündvorrichtung dem Steuergerät die Funkenbrenndauer mitteilt. Erfindungsgemäß ist deshalb eine mit der Zündspule verbundene Spannungsmesseinheit vorgesehen, welche die Zündspannung überwacht, wobei die Spannungsmesseinheit ausgangsseitig mit der steuerbaren Stromquelle oder der steuerbaren Stromsenke verbunden ist, um dem Steuergerät ein von der Zündspannung abhängiges Signal zu liefern. In der bevorzugten Ausführungsform ist die Spannungsmesseinheit ausgangsseitig mit einem Komparator verbunden, der die gemessene Zündspannung mit einem vorgegebenen Referenzspannungswert vergleicht und die steuerbare Stromquelle bzw. die steuerbare Stromsenke beim Über- oder Unterschreiten des vorgegebenen Referenzspannungswerts aktiviert.

Die Auswertung der von der Zündvorrichtung übertragenen Signale erfolgt in dem Steuergerät vorzugsweise durch eine Strommesseinheit, die den von der Zündvorrichtung über die Verbindungsleitung gezogenen elektrischen Strom erfasst. Die Strommesseinheit weist hierbei vorzugsweise einen Komparator auf, die den gemessenen Stromwert mit einem vorgegebenen Referenzstromwert vergleicht und dementsprechend ein digitales Ausgangssignal erzeugt.

Andere vorteilhafte Weiterbildungen sind in den Unteransprüchen gekennzeichnet bzw. werden nachstehend zusammen mit der Beschreibung des bevorzugten Ausführungsbeispiels anhand der Figuren erläutert. Es zeigen:
- Figur 1: eine erfindungsgemäße Zündanlage sowie
- Figur 2: Impulsdiagramme zur Verdeutlichung der Datenübertragung zwischen dem Steuergerät und der Zündvorrichtung.

Die in Figur 1 dargestellte Zündanlage besteht aus einem Steuergerät 1 und einer Zündvorrichtung 2 mit einer integrierten Zündspule 3 und einer ebenfalls integrierten Zündendstufe 4, wobei das Steuergerät 1 über eine bidirektionale Steuerleitung 5 mit der Zündvorrichtung 2 verbunden ist.

Die Steuerleitung 5 ermöglicht zum einen die Steuerung des Ladevorgangs der Zündspule 3 und erlaubt zum anderen eine Rückmeldung von der Zündvorrichtung 2 zu dem Steuergerät 1 über den Ladezustand der Zündspule 3 und die Funkenbrenndauer, wie noch detailliert beschrieben wird.

Im folgenden wird zunächst der strukturelle Aufbau der Zündvorrichtung 2 und des Steuergeräts 1 beschrieben, um anschließend auf deren Funktionsweise eingehen zu können.

Die Zündspule 3 ist mit der aus einem IGBT bestehenden Zündendstufe 4 und einem Messwiderstand 6 in Reihe zwischen. Batteriespannung U_{BAT} und Masse geschaltet, so dass die Zündspule 3 mit dem Messwiderstand 6 beim Durchschalten der Zündendstufe 4 ein RL-Glied bildet.

Das Gate der Zündendstufe 4 ist über einen Treiber 7 mit dem Steuereingang der Zündvorrichtung 2 verbunden, über den die Zündvorrichtung 2 durch die bidirektionale Steuerleitung 5 mit dem Steuergerät 1 verbunden ist. Das Steuergerät 1 kann also über die bidirektionale Steuerleitung 5 die Zündendstufe 4 durchschalten, woraufhin der elektrische Strom durch die Zündspule 3 weitgehend linear ansteigt, wie in Figur 2 dargestellt ist.

Ausgangsseitig ist die Zündspule 3 über eine Diode 8 mit einer Zündkerze 9 verbunden, so dass sich die Zündspule 3 beim Sperren der Zündendstufe 4 über die Zündkerze 9 entladen kann, wobei ein Zündfunken erzeugt wird.

Zwischen der Zündendstufe 4 und dem Messwiderstand 6 ist ein Abgriff zur Spannungsmessung vorgesehen, der mit einem Messeingang eines Komparators 10 verbunden ist. Der andere Eingang des Komparators ist mit einem Mittenabgriff eines Spannungsteilers verbunden, der aus zwei Widerständen 11, 12 besteht, wobei die Größe des Widerstands 12 einen Referenzstromwert für die Aufladung der Zündspule 3 definiert.

Ausgangsseitig ist der Komparator 10 mit der Basis eines Transistors 13 verbunden, der den Steuereingang der Zündvorrichtung über einen Widerstand 14 mit Masse verbindet und eine steuerbare Stromsenke bildet. Beim Durchschalten des Transistors 13 wird der Steuereingang der Zündvorrichtung 2 nämlich über den Widerstand 14 auf Masse gezogen, so dass die Zündvorrichtung 2 über die bidirektionale Verbindungsleitung einen zusätzlichen Strom von dem Steuergerät zieht, was von diesem erkannt werden kann. Das Durchschalten des Transistors 13 erfolgt dann, wenn der Komparator 10 erkennt, dass der durch die Zündspule 3 fließende elektrische Strom den vorgegebenen Referenzstromwert überschreitet.

Darüber hinaus weist die Zündvorrichtung 2 eine weitere steuerbare Stromsenke auf, die aus einem Transistor 15 und einem mit Masse verbundenen Widerstand 16 besteht, wobei die Ansteuerung des Transistors 15 durch eine nur schematisch dargestellte Diagnoseschaltung 17 erfolgt.

Schließlich ermöglicht die Zündvorrichtung 2 auch noch die Übertragung der Funkenbrenndauer. Hierzu ist der masseseitige Anschluss der Zündspule 3 über einen Widerstand 18 mit einem Eingang eines Komparators 19 verbunden, wobei der andere Eingang des Komparators 19 mit Batteriespannung U_{BAT} verbunden ist. Der Komparator 19 vergleicht also die über der Zündspule 3 abfallende elektrische Spannung mit einem vorgegebenen Referenzspannungswert, um ermitteln zu können, ob ein Zündfunke abgegeben wird.

Ausgangsseitig ist der Komparator mit einer steuerbaren Stromquelle verbunden, die aus einem Transistor 20 und einem Widerstand 21 besteht, wobei der Transistor 20 den Steuereingang der Zündvorrichtung 2 beim Durchschalten über den Widerstand 21 mit Batteriespannung U_{BAT} verbindet, so dass die Stromquelle einen Strom über die bidirektionale Steuerleitung treibt, was zu einer Herabsetzung des von der Zündvorrichtung 2 über die bidirektionale Steuerleitung von dem Steuergerät 1 gezogenen elektrischen Stroms führt, wie in Figur 2 dargestellt ist.

Im folgenden wird nun der strukturelle Aufbau des Steuergeräts 1 beschrieben.

Zur Einleitung des Ladevorgangs für die Zündspule 3 weist das Steuergerät einen Anschluss 22 auf, der beispielsweise von einem nicht dargestellten Mikroprozessor angesteuert werden kann. Der Anschluss 22 ist low-aktiv und über einen Treiber 23 mit der Basis von zwei Transistoren 24, 25 verbunden, wobei der Treiber 23 der Pegelanpassung zwischen der bidirektionalen Steuerleitung 5 und dem Anschluss 22 zur Verbindung mit einem Mikroprozessor dient. Bei einem logischen Low-Pegel an dem Anschluss 22 schaltet also der Transistor 24 durch, wohingegen der Transistor 25 bei einem logisch High-Pegel durchschaltet.

Der Transistor 25 ist hierbei masseseitig über einen Messwiderstand 26 mit Masse verbunden und dient im Rahmen der Zünddiagnose zur Bestimmung der von der Zündvorrichtung 2 über die bidirektionale Steuerleitung 5 übertragenen Funkenbrenndauer. Hierzu ist der Messwiderstand 26 mit den beiden Eingängen eines Komparators 27 verbunden, der somit den durch den Messwiderstand 26 fließenden Strom mit einem vorgegebenen Referenzwert vergleicht.

Ausgangsseitig ist der Komparator 27 mit der Basis eines Transistors 28 verbunden, der beim Durchschalten einen Anschluss 28 auf Masse zieht. Das digitale Signal an dem Anschluss 29 gibt also den Strom durch den Messwiderstand wieder und ist während der Funkenbrenndauer auf Low.

Der Transistor 24 ist über einen Messwiderstand 30 mit Batteriespannung U_{BAT} verbunden, wobei der Messwiderstand 30 wiederum mit den beiden Eingängen eines Komparators 31 verbunden ist, der somit den durch den Messwiderstand 30 fließenden elektrischen Strom mit einem vorgegebenen Referenzwert vergleicht.

Ausgangsseitig ist der Komparator 31 mit der Basis eines Transistors 32 verbunden, der beim Durchschalten einen Anschluss 33 auf Masse zieht, so dass der Anschluss 33 einen Low-Pegel annimmt, wenn der Strom durch den Messwiderstand 30 den vorgegebenen Referenzwert übersteigt.

Im folgenden wird nun unter Bezugnahme auf die in Figur 2 dargestellten Signalverläufe die Funktionsweise der vorstehend beschriebenen Anordnung erläutert.

An dem Anschluss 22 des Steuergeräts 1 liegt ein Signal 34 an, das von einem nicht dargestellten Mikroprozessor erzeugt wird, wobei das Signal 34 während der Low-Phase den Transistor 24 und während der High-Phase den Transistor 25 durchschaltet, so dass die bidirektionale Steuerleitung 5 einen vorgegebenen Signalverlauf 35 mit einem bestimmten elektrischen Potential annimmt.

Das Durchschalten des Transistors 24 führt wiederum dazu, dass auch die Zündendstufe 4 in der Zündvorrichtung 2 durchschaltet, so dass durch die Reihenschaltung aus der Zündspule 3, der Zündendstufe 4 und dem Messwiderstand 6 ein annähernd linear zunehmender Strom mit einem vorgegebenen Signalverlauf 36 fließt. Die Linearität des Stromverlaufs 36 folgt aus der Tatsache, dass die Induktivität der Zündspule 3 nicht konstant ist.

Die Zunahme des elektrischen Stroms durch die Zündspule 3 und den Messwiderstand 6 führt zu einer zunehmenden Spannungsdifferenz an den Eingängen des Komparators, so dass der Komparator 10 den Transistor 13 durchschaltet, wenn der Strom durch die Zündspule 3 einen vorgegebenen Schwellenwert Iₜₕ erreicht. Das Durchschalten des Transistors 3 führt dann dazu, dass die bidirektionale Steuerleitung 5 in der Zündvorrichtung 2 über den Widerstand 14 auf Masse gezogen wird, so dass ein größerer Strom über die bidirektionale Steuerleitung 5 fließt, wie aus dem Signalverlauf 37 ersichtlich ist. Der größere Stromfluss über den Widerstand 30 und die bidirektionale Steuerleitung 5 führt dazu, dass der Komparator 31 den Transistor 32 durchschaltet, so dass der Anschluss 33 auf Masse gezogen wird, wie anhand des Signalverlaufs 38 dargestellt ist.

Die Low-Phase des Signalverlaufs 38 wird von einem Zähler in dem nicht dargestellten Mikroprozessor ausgewertet. Nach Ablauf einer vorgegebenen Zeit setzt der Mikropropzessor den Anschluss 22 wieder auf logisch High, so dass der Transistor 24 sperrt und der Transistor 25 durchschaltet, wobei das elektrische Potential auf der bidirektionalen Steuerleitung auf logisch Low gezogen wird, wie an dem Signalverlauf 35 erkennbar ist. Darüber hinaus führt das Sperren des Transistors 24 auch zu einem Sperren der Zündendstufe 4, woraufhin der Strom durch die Zündspule 3 schlagartig einbricht, wie aus dem Signalverlauf 36 entnehmbar ist.

Da sich der Strom durch die Zündspule 3 aufgrund der Induktivität der Zündspule 3 nicht schlagartig ändern kann entlädt sich die Zündspule 3 über die Zündkerze 9, so dass ein Zündfunken abgegeben wird. Hierbei wird in der Zündspule 3 primärseitig eine Spannung induziert, wie an dem Signalverlauf 39 erkennbar ist. Die primärseitige Induktion der Spannung in der Zündspule während des Zündvorgangs führt dazu, dass der Komparator 19 den Transistor 20 der steuerbaren Stromquelle durchschaltet, so dass die Zündvorrichtung 2 einen Strom über die bidirektionale Steuerleitung 5 in Richtung des Steuergeräts 1 treibt, wie anhand des Signalverlaufs 37 erkennbar ist. Während des Zündvorgangs ändert sich also die Polarität des über die bidirektionale Steuerleitung 5 fließenden Stroms. Der auf diese Weise von der Zündvorrichtung getriebene Strom fließt über den Transistor 25 und den Messwiderstand 26 gegen Masse, so dass der Komparator 27 den Transistor 28 durchschaltet, woraufhin der Anschluss 29 auf Masse gezogen wird, wie an dem Signalverlauf 40 erkennbar ist. Der Low-Pegel an dem Anschluss 29 signalisiert also die Dauer des Zündfunkens. Auf diese Weise kann der an dem Anschluss 29 angeschlossene nicht dargestellte Mikroprozessor erkennen, ob die in der Zündspule 3 vor dem eigentlichen Zündvorgang gespeicherte elektrische Energie ausgereicht hat, um einen Zündfunken auszulösen.

## Patentansprüche

1. Zündvorrichtung (2) für eine Brennkraftmaschine, mit
einem Ausgang zur elektrischen Aktivierung eines Zündelements (9) für einen Brennraum der Brennkraftmaschine,
einem elektrischen Energiespeicher (3) zur Speicherung der zur Aktivierung des Zündelements (9) erforderlichen elektrischen Energie,
einem Steuereingang (5) zur Aufnahme eines den Ladevorgang des Energiespeichers (3) und/oder den Zündvorgang steuernden Steuersignals (35) von einem Steuergerät (1),
wobei der Steuereingang (5) eine bidirektionale Datenübertragung mit dem Steuergerät (1) ermöglicht, um dem Steuergerät (1) eine Rückmeldung über den Ladevorgang des Energiespeichers (3) und/oder den Zündvorgang des Zündelements (9) zu geben,
während der Steuereingang (5) mit einer steuerbaren Stromquelle (20, 21) verbunden ist, um an dem Steuereingang (5) ein Stromsignal (37) zur Rückmeldung an das Steuergerät (1) einzuprägen,
wobei der Energiespeicher (3) mit einer Strommesseinheit (6, 10-12) verbunden ist, die den Ladestrom des Energiespeichers (3) erfasst,
**dadurch gekennzeichnet,**
**dass** der Steuereingang (5) zusätzlich mit einer steuerbaren Stromsenke (13, 14) verbunden ist, um an dem Steuereingang (5) ein Stromsignal (37) zur Rückmeldung an das Steuergerät (1) einzuprägen, wobei die Strommeßeinheit (6, 10-12) mit der steuerbaren Stromsenke (13, 14) oder mit der steuerbaren Stromquelle (20, 21) verbunden ist,
und
**dass** der Energiespeicher (3) mit einer Spannungsmesseinheit (18, 19) verbunden ist, welche die Zündspannung überwacht, wobei die Spannungsmesseinheit (18, 19) ausgangsseitig mit der steuerbaren Stromquelle (20, 21) oder der steuerbaren Stromsenke verbunden ist, um das Stromsignal (37) an dem Steuereingang in Abhängigkeit von der Zündspannung einzuprägen.

2. Zündvorrichtung (2) nach Anspruch 1,
**dadurch gekennzeichnet,**
**dass** die Strommesseinheit(10 - 12, 6) einen Messwiderstand (6) aufweist, der mit dem Energiespeicher (3) in Reihe geschaltet ist, wobei der Messwiderstand (6) mit einem Eingang eines Komparators (10) verbunden ist, der die über dem Messwiderstand (6) abfallende Spannung mit einem Referenzstromwert vergleicht und die steuerbare Stromquelle bzw. die steuerbare Stromsenke (13, 14) bei einem Überschreiten des Referenzstromwerts aktiviert.

3. Zündvorrichtung (2) nach Anspruch 1 oder 2,
**dadurch gekennzeichnet,**
**dass** die Spannungsmesseinheit (18, 19) einen Komparator (19) mit zwei Eingängen aufweist, zwischen denen der Energiespeicher (3) geschaltet ist, wobei der Komparator (19) die steuerbare Stromquelle (20, 21) bzw. die steuerbare Stromsenke beim Überschreiten eines vorgegebenen Referenzspannungswerts aktiviert.

4. Zündvorrichtung (2) nach Anspruch 3,
**dadurch gekennzeichnet,**
**dass** der Energiespeicher (3) über einen Schutzwiderstand (18) mit dem Komparator verbunden ist.

5. Steuergerät (1) für eine Zündvorrichtung einer Brennkraftmaschine, mit
einem Steuerausgang (5) zur Abgabe eines den Ladevorgang des in der Zündvorrichtung (2) angeordneten Energiespeichers und/oder den Zündvorgang eines Zündelements (9) steuernden Steuersignals,
einer ausgangsseitig mit dem Steuerausgang (5) verbundenen Treiberschaltung zur Erzeugung des Steuersignals (37),
wobei der Steuerausgang (5) eine bidirektionale Datenübertragung ermöglicht, um eine Rückmeldung von der Zündvorrichtung (2) über den Ladevorgang des Energiespeichers (3) und/oder den Zündvorgang aufnehmen zu können,
während der Steuerausgang (5) mit einer ersten Strommesseinheit (30, 31, 26, 27) verbunden ist, um ein von der Zündvorrichtung (2) eingeprägtes Stromsignal (37) zu erfassen,
**dadurch gekennzeichnet,**
**dass** der Steuerausgang (5) zusätzlich mit einer zweiten Strommesseinheit (30, 31) verbunden ist, wobei die erste Strommesseinheit (26, 27) ein von einer steuerbaren Stromsenke (13, 14) in der Zündvorrichtung (2) eingeprägtes Stromsignal erfasst, während die zweite Strommesseinheit (30, 31) ein von einer steuerbaren Stromquelle (20, 21) in der Zündvorrichtung (2) eingeprägtes Stromsignal erfasst.
und
**dass** die beiden Strommesseinheiten (26, 27, 30, 31) über jeweils ein steuerbares Schaltelement (24, 25) mit dem Steuerausgang verbunden sind.

6. Steuergerät (1) nach Anspruch 5,
**dadurch gekennzeichnet,**
**dass** der Steuerausgang (5) mit einem Spannungstreiber (23, 24) verbunden ist, um ein Spannungssignal zu der Zündvorrichtung zu übertragen.

7. Zündanlage mit einer Zündvorrichtung (2) nach einem der Ansprüche 1 bis 4 und einem Steuergerät (1) nach einem der Ansprüche 5 bis 6, wobei das Steuergerät (1) mit der Zündvorrichtung (2) über eine bidirektionale Steuer- und Diagnoseleitung (5) verbunden ist.

## Claims

1. Ignition device (2) for an internal combustion engine, with
an output for electrical activation of an ignition element (9) for a combustion area of the internal combustion engine,
an electrical energy storage device (3) for storing the electrical energy required to activate the ignition element (9),
a control input (5) to record a control signal (35) controlling the charging process for the energy storage device (3) and/or the ignition process from a controller (1),
whereby the control input (5) enables bi-directional data transmission with the controller (1), in order to give the controller (1) feedback about the charging process for the energy storage device (3) and/or the ignition process for the ignition element (9),
while the control input (5) is connected to a controllable current source (20, 21) in order to input a current signal (37) at the control input (5) to feed back to the controller (1),
whereby the energy storage device (3) is connected to a current metering unit (6, 10-12), which records the charging current of the energy storage device (3),
**characterised in that**
the control input (5) is also connected to a controllable current sink (13, 14), in order to input a current signal (37) at the control input (5) to feed back to the controller (1), whereby the current metering unit (6, 10-12) is connected to the controllable current sink (13, 14) or to the controllable current source (20, 21),
and
the energy storage device (3) is connected to a voltage metering unit (18, 19), which monitors the ignition voltage, whereby the output side of the voltage metering unit (18, 19) is connected to the controllable current source (20, 21) or the controllable current sink, in order to input the current signal (37) at the control input based on the ignition voltage.

2. Ignition device (2) according to claim 1,
**characterised in that**
the current metering unit (10-12, 6) has a precision resistor (6), which is connected in series to the energy storage device (3), whereby the precision resistor (6) is connected to an input of a comparator (10), which compares the voltage decreasing across with precision resistor (6) with a reference current value and activates the controllable current source or the controllable current sink (13, 14) if the reference current value is exceeded.

3. Ignition device (2) according to claim 1 or 2,
**characterised in that**
the voltage metering unit (18, 19) comprises a comparator (19) with two inputs, between which the energy storage device (3) is connected, whereby the comparator (19) activates the controllable current source (20, 21) or the controllable current sink, if a predefined reference voltage value is exceeded.

4. Ignition device (2) according to claim 3,
**characterised in that**
the energy storage device (3) is connected across a protective resistor (18) to the comparator.

5. Controller (1) for an ignition device in an internal combustion engine, with
a control output (5) for emitting a control signal controlling the charging process for the energy storage device located in the ignition device (2) and/or the ignition process for an ignition element (9),
a driver circuit connected to the control output (5) on the output side to generate the control signal (37),
whereby the control output (5) enables bi-directional data transmission, in order to be able to receive feedback from the ignition device (2) about the charging process for the energy storage device (3) and/or the ignition process,
while the control output (5) is connected to a first current metering unit (30, 31, 26, 27) in order to detect a current signal (37) input by the ignition device (2),
**characterised in that**
the control output (5) is also connected to a second current metering unit (30, 31), whereby the first current metering unit (26, 27) detects a current signal input by a controllable current sink (13, 14) in the ignition device (2), while the second current metering unit (30, 31) detects a current signal input by a controllable current source (20, 21) in the ignition device (2),
and
the two current metering units (26, 27, 30, 31) are each connected across a controllable switching element (24, 25) to the control output.

6. Controller (1) according to claim 5,
**characterised in that**
the control output (5) is connected to a voltage driver (23, 24) in order to transmit a voltage signal to the ignition device.

7. Ignition unit with an ignition device (2) according to one of claims 1 to 4 and a controller (1) according to one of claims 5 to 6, whereby the controller (1) is connected to the ignition device (2) across a bi-directional control and diagnosis line (5).

## Revendications

1. Dispositif d'allumage (2) pour moteur à combustion interne, comprenant
une sortie pour l'activation électrique d'un élément d'allumage (9) pour une chambre de combustion du moteur à combustion interne,
un accumulateur d'énergie électrique (3) pour l'accumulation de l'énergie électrique requise pour l'activation de l'élément d'allumage (9),
une entrée de commande (5) pour la réception d'un signal de commande (35) provenant d'un appareil de commande (1) qui commande le processus de charge de l'accumulateur d'énergie électrique (3) et/ou le processus d'allumage,
l'entrée de commande (5) permettant une transmission bidirectionnelle de données avec l'appareil de commande (1) afin de fournir à l'appareil de commande (1) une information en retour sur le processus de charge de l'accumulateur d'énergie (3) et/ou le processus d'allumage de l'élément d'allumage (9),
tandis que l'entrée de commande (5) est reliée à une source de courant commandable (20, 21) afin d'appliquer sur l'entrée de commande (5) un signal de courant (37) pour fournir une information en retour à l'appareil de commande (1),
l'accumulateur d'énergie (3) étant connecté à une unité de mesure de courant (6, 10-12) qui saisit le courant de charge de l'accumulateur d'énergie (3),
**caractérisé en ce que** l'entrée de commande (5) est additionnellement connectée à un drainage de courant commandable (13, 14) afin d'appliquer un signal de courant (37) à l'entrée de commande (5) pour fournir une information en retour à l'appareil de commande (1), l'unité de mesure de courant (6, 10-12) étant reliée au drainage de courant commandable (13, 14) ou à la source de courant commandable (20, 21),
et que l'accumulateur d'énergie (3) est connecté à une unité de mesure de tension (18, 19) qui surveille la tension d'allumage, la sortie de l'unité de mesure de tension (18, 19) étant raccordée à la source de courant commandable (20, 21) ou au drainage de courant commandable afin d'appliquer le signal de courant (37) à l'entrée de commande en fonction de la tension d'allumage.

2. Dispositif d'allumage (2) selon la revendication 1, **caractérisé en ce que** l'unité de mesure de courant (10-12, 6) comprend une résistance de mesure (6) connectée en série à l'accumulateur d'énergie (3), la résistance de mesure (6) étant reliée à l'entrée d'un comparateur (10) qui compare la tension chutant sur la résistance de mesure (6) avec une valeur de référence de courant et active la source de courant commandable ou, respectivement, le drainage de courant commandable (13, 14) lors d'un dépassement de la valeur de référence de courant.

3. Dispositif d'allumage (2) selon la revendication 1 ou 2, **caractérisé en ce que** l'unité de mesure de tension (18, 19) comprend un comparateur (19) ayant deux entrées entre lesquelles l'accumulateur d'énergie (3) est connecté, le comparateur (19) activant la source de courant commandable (20, 21) ou, respectivement, le drainage de courant commandable lors d'un dépassement de la valeur de référence de tension.

4. Dispositif d'allumage (2) selon la revendication 3, **caractérisé en ce que** l'accumulateur d'énergie (3) est relié au comparateur via une résistance de protection (18).

5. Appareil de commande (1) pour un dispositif d'allumage d'un moteur à combustion interne, comprenant
une sortie de commande (5) pour délivrer un signal de commande pour piloter le processus de charge de l'accumulateur d'énergie disposé dans le dispositif d'allumage (2), et/ou le processus d'allumage d'un élément d'allumage (9),
un circuit d'excitation dont la sortie est reliée à la sortie de commande (5) pour générer le signal de commande (37),
la sortie de commande (5) permettant une transmission bidirectionnelle de données afin de pouvoir recevoir une information en retour provenant du dispositif d'allumage (2) sur le processus de charge de l'accumulateur d'énergie (3) et/ou le processus d'allumage,
tandis que la sortie de commande (5) est connectée à une première unité de mesure de courant (30, 31, 26, 27) afin de saisir un signal de courant (37) imprimé par le dispositif d'allumage,
**caractérisé en ce que** la sortie de commande (5) est en outre reliée à une deuxième unité de mesure de courant (30, 31), la première unité de mesure de courant (26, 27) saisissant un signal de courant appliqué par un drainage de courant commandable (13, 14) dans le dispositif d'allumage (2), tandis que la deuxième unité de mesure de courant (30, 31) saisit un signal de courant appliqué par une source de courant commandable (20, 21) dans le dispositif d'allumage (2), et
que les deux unités de mesure de courant (26, 27, 30, 31) sont connectées respectivement par un élément de commutation commandable (24, 25) à la sortie de commande.

6. Appareil de commande (1) selon la revendication 5, **caractérisé en ce que** la sortie de commande (5) est connectée à un pilote de tension (23, 24) pour transmettre un signal de tension au dispositif d'allumage.

7. Installation d'allumage, comprenant un dispositif d'allumage (2) selon l'une des revendications 1 à 4 et un appareil de commande (1) selon l'une des revendications 5 à 6, l'appareil de commande (1) étant relié au dispositif d'allumage (2) par une ligne de commande et de diagnostic (5) bidirectionnelle.
